# EUROPÄISCHE PATENTSCHRIFT

(11) **EP 1 161 595 B1**
(45) Veröffentlichungstag und Bekanntmachung des Hinweises auf die Patenterteilung: **23.12.2009**
(21) Anmeldenummer: 00910822.6
(22) Anmeldetag: 13.03.2000
(51) Int. Cl.: D21G 9/00, F26B 13/10, F26B 25/22

(54) **VERFAHREN ZUM BETREIBEN EINER MASCHINE ZUR HERSTELLUNG UND/ODER VEREDELUNG VON MATERIALBAHNEN**
METHOD FOR OPERATING A MACHINE FOR PRODUCING AND/OR IMPROVING MATERIAL WEBS
PROCEDE PERMETTANT D'ACTIONNER UNE MACHINE POUR LA PRODUCTION ET/OU L'AMELIORATION DES BANDES DE MATERIAU

(30) Priorität: 15.03.1999 DE 19911394
(43) Veröffentlichungstag der Anmeldung: 12.12.2001
(73) Patentinhaber: Voith Patent GmbH, 89522 Heidenheim (DE)
(72) Erfinder: OECHSLE, Markus, D-73566 Bartholomä (DE); WEGEHAUPT, Frank, D-89558 Böhmenkirch (DE)
(86) Internationale Anmeldenummer: PCT/EP2000/002198
(87) Internationale Veröffentlichungsnummer: WO 2000/055421

(56) Entgegenhaltungen:
- WO-A-99/04090
- DE-A- 3 234 598
- DE-A- 3 539 354
- DE-A- 3 901 378
- DE-A- 19 510 009
- GB-A- 1 247 891
- GB-A- 1 266 221
- US-A- 3 961 425
- US-A- 4 204 337
- US-A- 4 614 044
- US-A- 5 071 514
- US-A- 5 377 428
- US-A- 5 540 000
- US-A- 5 715 158
- GOERTZ: "Neue Beispiele für die Effizienz von Trockenpartieuntersuchungen" DAS PAPIER, Nr. 12, 1995, Seiten 771-775, XP000907079 in der Anmeldung erwähnt

## Beschreibung

Die Erfindung betrifft ein Verfahren zum Betreiben einer Maschine zur Herstellung und/oder Veredelung von Materialbahnen, insbesondere Papierbahnen, gemäß dem Oberbegriff des Anspruchs 1. Die Erfindung betrifft außerdem ein Meßsystem der im Oberbegriff des Anspruchs 27 angegebenen Art zur Durchführung eines derartigen Verfahrens. Ein Verfahren und ein Meßsystem dieser Art sind aus der US-A-5 377 428 bekannt.

Derartige Maschinen, beispielsweise Papiermaschinen, bestehen aus einer Vielzahl von unterschiedlichen Maschinenabschnitten, von denen zumindest einige wiederum in mehrere verschiedene Teilabschnitten unterteilt sind. Jeder Maschinenabschnitt bzw. Teilabschnitt beeinflußt die Qualität des fertigen Produktes, beispielsweise einer Papierbahn. In den Herstellungsprozeß kann durch entsprechende Steuerung bzw. Regelung einzelner den jeweiligen Maschinenabschnitt bzw. Teilabschnitt bildenden Maschinenkomponenten eingegriffen werden. Die Vielzahl von Einstellmöglichkeiten macht es schwierig, den Einfluß von Veränderungen, die an einzelnen Maschinenkomponenten vorgenommen werden, auf die Funktionsfähigkeit des jeweiligen Maschinenabschnittes bzw. Teilabschnittes oder auf die Qualität des fertigen Produktes zu bestimmen.

Es ist bekannt, im Anschluß an die Trockenpartie einer Papiermaschine, beispielsweise vor dem Roller, Feuchte-, Dicken- und Flächengewichtsmessungen durchzuführen und diese Messungen zur Steuerung, Regelung und Optimierung der Prozeßführung zu verwenden. Lediglich zur Bestimmung der Papierfeuchte ist es bekannt, am Beginn der Trockenpartie kontinuierliche, regelmäßige - d.h. in bestimmten oder prozeßbedingten Intervallen erfolgende - oder kurzfristige Messungen durchzuführen. Des weiteren ist es bekannt, kontinuierliche, regelmäßige oder kurzfristige Messungen im Dampf- und Kondensatsystem einer Trockenpartie durchzuführen und diese Messungen zur Steuerung und Regelung des Prozesses zu verwenden, wobei die Pumpen und Absperrarmaturen in der zur Trockenpartie führenden Hauptdampfleitung lediglich gesteuert werden.

Bekannte Vorrichtungen bzw. Verfahren sind beispielsweise in "Das Papier", Heft 12, 1995, S.771-775, in "TAPPI Proceedings 1992 Engineering Conference", S.629-638 sowie S.639-654 und in "Pulp & Paper Canada", 98:12(1997), S.111-113 beschrieben. Aus der deutschen Patentanmeldung 19844927.5 mit Anmeldetag 30.09.1998 ist ein Meßsystem zur Bestimmung des Feuchtigkeitsgehalts einer Faserstoffbahn bekannt, bei der die Messung dort erfolgt, wo die Faserstoffbahn auf einer im wesentlichen wasserfreien mitlaufenden Oberfläche aufliegt. Eine bekannte Vorrichtung zur Messung beispielsweise der Feuchte einer Papierbahn ist das Gerät "INFRAGAUGE PRO" der Fa. Infrared Engineering.

Die aus der US-A-5 377 428 bekannte Papiermaschine umfasst u.a. eine Haupttrockenpartie, eine Leimpresse, eine Nachtrockenpartie und einen Kalander. An zwei Stellen wird ein Temperaturquerprofil der Papierbahn gemessen, wobei zum einen eine hohe Bahntemperatur und zum anderen eine niedrige Bahntemperatur gemessen wird. Während die niedrige Bahntemperatur am Anfang der Haupttrockenpartie gemessen wird, erfolgt die Messung der hohen Bahntemperatur nach dieser Haupttrockenpartie und vor der Leimpresse. Über zwei Anzeigen wird der Dampfenergieverbrauch der Hauptrockenpartie bzw. der Nachtrockenpartie angezeigt. Flächengewicht, Feuchtigkeit und Dicke der Bahn werden erst im Anschluss an den Kalander gemessen.

Die DE-A-39 01 378 ist ausschließlich mit einer Beschichtungstrocknung befasst, wobei eine jeweilige Beschichtung der Bahn hinter der Trockenpartie der betreffenden Papiermaschine erfolgt. Dabei werden Prozessdaten in einer Datenbank gespeichert.

Die US-A-4 614 044 ist mit einer Optimierung der thermischen Behandlung von Textilerzeugnissen in Spann-, Trocknungs- und Fixiermaschinen befasst. Dabei wird die Bahn mit Heißluft beaufschlagt, deren Temperatur zur Prozessüberwachung gemessen wird.

Bei einer aus der GB-A-1 266 221 bekannten Papiermaschine sind in der Trockenpartie zur Prozessdatenerfassung mehrere Temperatursensoren vorgesehen, mit denen die Temperaturen innerhalb von Dampftrocknern gemessen werden.

In der DE-A-35 39 354 ist eine Papiermaschine beschrieben, bei der zur Beobachtung und Aufzeichnung der Periodizität der Funktionen u.a. von Trockenzylindern der Trockenpartie diesen Trockenzylindern Synchronmessgeber zugeordnet sind.

Es ist das der Erfindung zugrundeliegende Problem (Aufgabe), ein Verfahren sowie ein Meßsystem der eingangs genannten Art zu schaffen, mit denen ein möglichst genaues Bild von dem Herstellungsprozeß insbesondere in einer Papiermaschine erhalten werden kann und die es insbesondere ermöglichen, auf gezielte Weise in den Herstellungsprozeß zu dessen Optimierung oder Veränderung einzugreifen.

Die Lösung dieser Aufgabe erfolgt durch die Kennzeichnenden Merkmale des Anspruchs 1.

Für den charakteristischen Wert kommt außer der Feuchte,Temperatur und Permeabilität beispielweise auch der Verschmutzungsgrad des jeweiligen Siebes in Frage.

Es ist auch möglich, Beschädigungen, Verformungen, Spannungen und Dehnungen des Siebes zu erfassen.

Die Erfindung ermöglicht es, eine Vielzahl von Informationen über den Herstellungsprozeß zumindest bezüglich des jeweiligen Maschinenabschnittes zu gewinnen. Hierdurch ergibt sich ein wesentlich genaueres Bild des Prozesses bzw. Prozeßabschnitts, welches ein besseres Verstehen des Einflusses einzelner Maschinenkomponenten auf den Herstellungsprozeß in einer komplexen Maschine wie z.B. einer Papiermaschine ermöglicht. Das Vorsehen mehrerer hintereinander angeordneter Meßbereiche, die jeweils mehrere einzelne Meßstellen umfassen können, gestattet es, Informationen über solche Orte der Maschine zu erhalten, die von der Materialbahn zeitlich nacheinander durchlaufen werden. So kann beispielsweise durch Messen des Feuchtigkeitsgehaltes einer eine Trockenpartie einer Papiermaschine durchlaufenden Papierbahn der zeitliche Verlauf der Trocknung und somit der Einfluß der einzelnen Komponenten der Trockenpartie auf die Papierbahn detailliert untersucht werden. Die gemeinsame Auswertung der an den einzelnen hintereinander angeordneten Meßbereichen erfaßten Prozeßdaten ermöglicht eine integrierte Betrachtung aller Messungen und sorgt auf diese Weise für ein besseres Verständnis des jeweiligen Maschinenabschnittes. Durch Berücksichtigten der Bahn- oder Prozeßgeschwindigkeit können erfindungsgemäß einzelne Stellen auf der Materialbahn auf ihrem Weg durch den jeweiligen Maschinenabschnitt verfolgt werden. Der zeitliche Verlauf der jeweils untersuchten Meßgröße kann so mit hoher Genauigkeit ermittelt werden. Durch Vorsehen einer großen Anzahl von hintereinander angeordneten Meßbereichen und/oder Interpolation zwischen den einzelnen, an in Prozeßrichtung beabstandeten Meßbereichen gewonnenen Prozeßdaten können somit kontinuierliche oder quasikontinuierliche Längsprofile der jeweiligen Meßgröße gewonnen werden. Des weiteren können die erfindungsgemäß ermittelten Prozeßdaten zur Bildung und/oder Optimierung von zumindest den jeweiligen Maschinenabschnitt beschreibenden mathematischen Modellen genutzt werden. Da erfindungsgemäß aufgrund der hintereinander angeordneten Meßbereiche die jeweilige Meßgröße in Prozeßrichtung ortsaufgelöst erhalten wird, können Störungen z.B. aufgrund defekter Maschinenkomponenten, z.B. eines Trockenzylinders, genau lokalisiert werden. Dies ermöglicht eine erheblich beschleunigte Fehlerbeseitigung.

Gemäß einem bevorzugten Ausführungsbeispiel der Erfindung erfolgt die Prozeßdatenerfassung wenigstens bezüglich einiger Meßbereiche zumindest im wesentlichen gleichzeitig.

Hierdurch steht eine große Datenmenge über unterschiedliche Bereiche der Maschine gleichzeitig zur Verfügung, so daß die Daten gleichzeitig und unmittelbar im Anschluß an ihre Erfassung ausgewertet werden können. Durch den Einsatz schneller Rechner kann somit auf einer fundierten Datengrundlage eine schnelle On-line-Steuerung bzw. -Regelung der Maschine durchgeführt werden.

Gemäß einer weiteren bevorzugten Ausführungsform der Erfindung erfolgt die Prozeßdatenerfassung im Bereich von Teilabschnitten, in denen Maschineneinstellungen insbesondere durch Steuerung und/oder Regelung von Maschinenkomponenten veränderbar sind.

So kann beispielsweise ein Meßbereich oder eine Meßstelle unmittelbar in Prozeßrichtung hinter einem Trockenzylinder oder einer Gruppe von Trokkenzylindern vorgesehen sein, so daß der Einfluß von Veränderungen in den Einstellungen des oder der Trockenzylinder an den Prozeßdaten abgelesen werden kann und folglich sofort erkennbar ist. Durch Vorsehen eines geschlossenen Regelkreises kann folglich der betreffende Maschinenabschnitt bzw. Teilabschnitt in kürzester Zeit optimal eingestellt werden. Es ist auch möglich, unmittelbar vor dem jeweiligen Maschinen- oder Teilabschnitt bzw. einer bestimmten Maschinenkomponente einen Meßbereich bzw. eine Meßstelle vorzusehen, um in die Beurteilung des jeweils untersuchten Abschnitts auch die unmittelbar vor diesem Abschnitt herrschen-den Anfangsbedingungen einfließen zu lassen.

Gemäß einem weiteren bevorzugten Ausführungsbeispiel der Erfindung werden Prozeßdaten über mehrere unterschiedliche Meßgrößen erfaßt.

Hierdurch läßt sich die Arbeitsweise des jeweiligen Maschinenabschnitts bzw. Teilabschnitts noch detaillierter durch die gewonnenen Prozeßdaten abbilden, so daß - falls erforderlich - in den Herstellungsprozeß in noch differenzierterer Weise eingegriffen werden kann. Bevorzugt erfolgt die Datenerfassung auch der unterschiedlichen Meßgrößen zumindest im wesentlichen gleichzeitig, um ein schnelles und genaues Gesamtbild der Maschine hinsichtlich des oder der untersuchten Abschnitte erhalten zu können.

In einer bevorzugten Variante werden Prozeßdaten über solche Meßgrößen erfaßt, welche die Maschine, die Materialbahn und die Umgebung betreffen.

Zumindest alle wesentlichen Größen, durch welche die Qualität des fertigen Produktes in irgendeiner Weise beeinflußbar ist, können durch die gemeinsame Auswertung der Prozeßdaten einer integrierten Betrachtung und Beurteilung unterzogen werden, um die Maschine so einstellen zu können, daß sie optimal an die jeweils herrschenden Bedingungen angepaßt bzw. hinsichtlich der jeweils gewünschten Eigenschaften der Materialbahn eingestellt ist.

Eine Meßgröße kann einen charakteristischen Papierkennwert einer Papierbahn betreffen, beispielsweise die Feuchte, die Temperatur, das Flächengewicht, die Dicke, verschiedene Oberflächeneigenschaften, das Schrumpfungsverhalten, die Luftdurchlässigkeit, die Papierdehnung, die Reißlänge, die Bruchlast, die Zugfestigkeit, die Faserorientierung oder die Farbe. Außerdem können Beschädigungen oder ein Abriß der Papierbahn erkannt werden.

Des weiteren kann eine Meßgröße einen charakteristischen Wert einer Trockenpartie betreffen, und zwar beispielsweise eine Oberflächeneigenschaft eines Trockenzylinders oder einer Walze. Hierfür kommt z.B. die Oberflächentemperatur des Zylinders bzw. der Walze in Frage.

Die Meßgröße kann auch einen charakteristischen Wert eines Dampf- und/oder Kondensatsystems einer Trockenpartie in einer Papiermaschine betreffen.

Des weiteren kann eine Meßgröße einen charakteristischen Wert der Luft, beispielsweise deren Temperatur oder Feuchtigkeit, oder einer Luftströmung, beispielsweise deren Richtung oder Geschwindigkeit, im Bereich des jeweils untersuchten Maschinen- oder Teilabschnitts betreffen.

Bevorzugt werden die Prozeßdaten zumindest im wesentlichen ununterbrochen erfaßt.

Hierdurch wird eine kontinuierliche Überwachung und Beurteilung des Herstellungsprozesses ermöglicht, die es gestattet, beispielsweise bei Auftreten von Störungen sofort in den Herstellungsprozeß einzugreifen.

In jedem Meßbereich erfolgen die Messungen hierbei mit zumindest einer Meßeinrichtung, die entweder direkt an der Maschine oder an einem maschinennahen Gestell oder Träger angebracht ist. Zur Datenerfassung an mehreren Meßstellen innerhalb eines Meßbereiches mit einer einzigen Meßeinrichtung kann diese relativ zu der Maschine bzw. dem Gestell oder Träger bewegbar sein. Die Meßeinrichtung kann z.B. linear verfahrbar sein oder allgemein mehrere jeweils einer Linear- oder Drehbewegung entsprechende Bewegungsfreiheitsgrade aufweisen, um in einem ihr zugeordnete Meßbereich Prozeßdaten über mehrere einzelne Meßstellen erfassen zu können.

Die ununterbrochene oder kontinuierliche Datenerfassung ermöglicht eine kontinuierliche Steuerung und/oder Regelung von Maschinenkomponenten in Abhängigkeit von den Prozeßdaten, wobei einzelne Maschinenkomponenten auch unabhängig voneinander beaufschlagt werden können. Hierzu können die Prozeßdaten einer Auswerteeinheit zugeführt werden, die den Herstellungsprozeß überwacht und die Maschinenkomponenten gegebenenfalls beaufschlagt. Eine derartige On-Line-Beeinflussung der Maschine bzw. des Herstellungsprozesses ermöglicht es, sofort auf unvorhergesehene Veränderungen oder beabsichtigte Wechsel zwischen verschiedenen Prozeßarten, beispielsweise zur Durchführung von Sortenwechseln in Papiermaschinen, durch entsprechende Steuerung bzw. Regelung der jeweiligen Maschinenkomponenten zu reagieren. Durch die Erfindung werden insbesondere schnelle Sortenwechsel ermöglicht.

Erfindungsgemäß kann die Datenerfassung auch in regelmäßigen oder unregelmäßigen Zeitabständen erfolgen, um beispielsweise routinemäßige Überprüfungen der gesamten Maschine oder einzelner Maschinenabschnitte bzw. Teilabschnitte durchzuführen. Es ist auch möglich, eine Datenerfassung nur dann vorzunehmen, wenn an der Maschine Störungen auftreten, um z.B. durch Erfassen der Prozeßdaten an in Prozeßrichtung hintereinander angeordneten Meßbereichen bzw. Meßstellen die Störungsquelle zu lokalisieren. Hierzu kann wenigstens eine mobile Meßeinrichtung vorgesehen sein, die zur Durchführung des erfindungsgemäßen Verfahrens nacheinander an den einzelnen Meßbereichen bzw. -stellen installiert wird. Es ist grundsätzlich auch möglich, mit mehreren derartigen mobilen Meßeinrichtungen die Maschine, die Materialbahn und/oder die Umgebung an allen Meßstellen bzw. Meßbereichen gleichzeitig zu untersuchen.

Gemäß einem weiteren bevorzugten Ausführungsbeispiel der Erfindung werden die Prozeßdaten in einer Prozeßdatenbank abgelegt.

Die über den jeweiligen Herstellungsprozeß bzw. Prozeßabschnitt gewonnenen Kenntnisse gehen auf diese Weise nicht verloren und können interessierten Kreisen zur Verfügung gestellt werden. Des weiteren kann auf derartige Prozeßdatenbanken beispielsweise über das Internet von außen zugegriffen werden, wodurch beispielsweise eine Ferndiagnose durch den Maschinenhersteller ermöglicht wird. Außerdem kann auf der Grundlage der in der Datenbank gespeicherten und abrufbaren Informationen eine Fernsteuerung bzw. Fernregelung der Maschine bzw. des Herstellungsprozesses von jedem beliebigen Ort aus erfolgen.

Des weiteren ist es bevorzugt, wenn die Prozeßdaten in einem Reflexionsmeßverfahren erfaßt werden. Hierdurch ist es nicht erforderlich, zur Durchführung von Messungen an der Materialbahn Durchstrahlverfahren einzusetzen, die einen freien Zug der Materialbahn erfordern, damit Sender und Empfänger auf unterschiedlichen Seiten der Materialbahn angeordnet werden können. Messungen im Reflexionsverfahren, bei denen Sender und Empfänger auf der selben Bahnseite angeordnet sind, erfordern keine freien Züge und können daher auch bei sehr hohen Bahngeschwindigkeiten durchgeführt werden, bei denen freie Züge nicht mehr realisierbar sind. Erfindungsgemäß können die Materialbahn betreffende Prozeßdaten jeweils in einem Bereich erfaßt werden, an dem die Materialbahn geführt oder gestützt ist, insbesondere durch ein Trockensieb, eine Walze oder einen Zylinder.

Die Erfindung gestattet es, das Längsprofil und/oder den Trocknungsverlauf der Materialbahn zu kontrollieren und/oder zu regeln. Dies kann durch Regelung der Heizkurve der Trockenpartie und/oder der einzelnen Trockengruppen, Trockner und/oder Befeuchter erfolgen. Diese Regelung kann in einem oder mehreren Teilabschnitten vorgenommen werden. Vorzugsweise erfolgt die Regelung kontinuierlich.

Eine bevorzugte Anwendung der Erfindung sind Feuchtigkeitsmessungen entlang der Trockenpartie. Auf der Grundlage der gemessenen Feuchtigkeit der Materialbahn, d.h. durch Messen der Bahnfeuchte, kann deren Feuchtequerprofil, deren Feuchtelängsprofil und/oder deren Trocknungsverlauf geregelt werden. Dies kann beispielsweise durch Regelung der Heizkurve der Trockenpartie und/oder durch Regelung der einzelnen Trockengruppen, Trockner und/oder Befeuchter erfolgen.

Bezüglich des Messsystems wird die der Erfindung zugrundeliegende Aufgabe durch die Kennzeichnenden Merkmale des Anspruchs 27 gelöst.

Vorzugsweise umfaßt das Meßsystem wenigstens eine Meßeinrichtung, die zum Erfassen von Prozeßdaten an mehreren Meßstellen ausgebildet und hierzu wenigstens zwei jeweils einer Drehbewegung oder einer Linearbewegung entsprechende Freiheitsgrade aufweist oder um eine Achse drehbar ist. Mit einer einzigen derartigen beweglichen Meßeinrichtung können Prozeßdaten an einer Vielzahl von Meßstellen in kurzer Zeit erfaßt werden.

Wenn gemäß einer bevorzugten Variante die Meßeinrichtung zur Messung von Querprofilen der jeweiligen Meßgröße etwa senkrecht zur Bahnlauf-, Maschinen- oder Prozeßrichtung bewegbar ist, können durch Vorsehen mehrerer derartiger Meßeinrichtungen in Prozeßrichtung hintereinander gleichzeitig mehrere Querprofile und Längsprofile der jeweiligen Meßgröße erhalten werden.

Weitere bevorzugte Ausführungsformen der Erfindung sind in den Unteransprüchen, der Beschreibung sowie der Zeichnung angegeben.

Die Erfindung wird im folgenden beispielhaft unter Bezugnahme auf die Zeichnung beschrieben, deren einzige Figur schematisch ein an einer Papiermaschine eingesetztes Meßsystem zur Durchführung des erfindungsgemäßen Verfahrens gemäß einer Ausführungsform der Erfindung zeigt.

In der Figur ist ein Teil einer Papiermaschine dargestellt, bei der in Prozeßrichtung P eine Pressenpartie 20, eine Trockenpartie 10, eine Veredelungspartie 22 sowie eine Rollerpartie 24 aufeinanderfolgen.

Die Trockenpartie 10 und die Veredelungspartie 22 umfassen jeweils mehrere Teilabschnitte 14, die durch Quadrate symbolisiert sind. In der Trokkenpartie 10 können die Teilabschnitte 14 beispielsweise einzelne Trokkenzylinder, Gruppen von Trockenzylindern oder allgemein unterschiedliche Trocknungssysteme sein.

Durch schraffierte Dreiecke sind in der Figur einzelne Meßbereiche 12 angedeutet, an denen jeweils mit zumindest einer (nicht dargestellten) Meßeinrichtung Prozeßdaten über zumindest eine Meßgröße erfaßt werden.

Bevorzugt ist in jedem Meßbereich 12 eine Meßeinrichtung vorgesehen, die mehrere Freiheitsgrade aufweist und insbesondere in zumindest einer Längsrichtung, beispielsweise der Maschinenrichtung, der Querrichtung oder der vertikalen Richtung, verfahrbar sowie über ein Gelenk in zumindest einer Ebene schwenkbar bzw. drehbar ist. Mit einer einzigen Meßeinrichtung kann somit ein Meßbereich 12 abgedeckt werden, in welchem die Papierbahn, eine Maschinenkomponente und die Umgebung an einer Vielzahl von einzelnen Meßstellen untersucht werden können.

In dem in der Figur dargestellten Ausführungsbeispiel sind in Prozeßrichtung P die drei ersten Meßbereiche 12 sowie der fünfte und siebte Meßbereich 12 unterhalb des jeweiligen Teilabschnitts 14 bzw. der jeweiligen Maschinenkomponenten der Trockenpartie 10 angeordnet. Der vierte sowie der letzte Meßbereich 12 befinden sich jeweils innerhalb eines Teilabschnitts 14 der Trockenpartie 10 und können jeweils z.B. mit einer Meßeinrichtung erreicht werden, die am freien Ende eines in die Trockenpartie 10, beispielsweise in den Zwischenraum zwischen einzelnen Trockenzylindem, hineinragenden Träger angebracht ist. Der in Prozeßrichtung P sechste Meßbereich 12 befindet sich oberhalb der Trockenpartie 10, wobei die zur Durchführung der Messungen an diesem Meßbereich 12 vorgesehene Meßeinrichtung beispielsweise an einem sich nach Art eines Hallenkranes über die Trockenpartie 10 hinweg erstreckenden Träger bzw. Gestell angebracht sein kann.

Jede Meßeinrichtung umfaßt zumindest einen Meßkopf, der zum Erfassen von eine Meßgröße betreffenden Daten ausgebildet ist. Die Messung kann entweder an der Papiermaschine, der Papierbahn oder an der Umgebung durchgeführt werden.

Dabei können einige der in Prozeßrichtung P hintereinander vorgesehenen Meßbereiche 12 jeweils zur Messung der gleichen Meßgröße, beispielsweise des Feuchtigkeitsgehalts der Papierbahn, vorgesehen sein, um so ein Längsprofil dieser Meßgröße zu ermitteln. Des weiteren können an jedem Meßbereich 12 entweder mit Hilfe von mehreren unterschiedlichen Meßeinrichtungen oder mehreren unterschiedlich ausgebildeten Meßköpfen, die zu einer Einheit bzw. Meßeinrichtung zusammengefaßt sind, unterschiedliche Meßgrößen gemessen werden. Auf diese Weise können an jedem Meßbereich 12 Messungen an der Papierbahn, der Papiermaschine und der Umgebung vorgenommen werden.

Entsprechendes gilt auch für die Veredelungspartie 22, an der in der gezeigten Ausführungsform zwei Meßbereiche 12 vorgesehen sind, wobei der in Prozeßrichtung P erste Meßbereich 12 unterhalb der Veredelungspartie 22 angeordnet ist und sich der zweite Meßbereich 12 innerhalb des hinteren von zwei Teilabschnitten 14 befindet.

Die Meßbereiche 12 unterhalb und oberhalb der Trockenpartie 10 sowie der Veredelungspartie 22 befinden sich jeweils in Prozeßrichtung P entweder unmittelbar vor oder hinter einem Teilabschnitt 14.

Wie in der Figur durch die von den Meßbereichen 12 ausgehenden Pfeile angedeutet, werden die Prozeßdaten einer gemeinsamen Erfassungseinheit 18 zugeführt, die mit den in den Meßbereichen 12 angeordneten Meßeinrichtungen kommuniziert.

Von der Erfassungseinheit 18 werden die Prozeßdaten an eine gemeinsame Auswerteeinheit 16 übermittelt, wie in der Figur durch den Pfeil T angedeutet. In der Auswerteeinheit 16 erfolgt eine gemeinsame Auswertung der Prozeßdaten, bei der auch zusätzliche Prozeßparameter wie beispielsweise die Prozeßgeschwindigkeit berücksichtigt werden können, um durch die integrierte Betrachtung der Prozeßdaten und eventuell der zusätzlichen Daten ein Bild vom Zustand der Trockenpartie 10 und der Veredelungspartie 22 sowie von deren Einfluß auf die Papierbahn und somit auf den Herstellungsprozeß zu erhalten.

Die Erfassung und Auswertung der Prozeßdaten findet bevorzugt ununterbrochen statt, um eine kontinuierliche Überwachung und Beurteilung der Papiermaschine bzw. von deren Trockenpartie 10 und Veredelungspartie 22 zu ermöglichen. Die Auswerteeinheit 16 kann mit einem Rechner versehen sein, auf dem Software zur Modellierung des Herstellungsprozesses bzw. der in der Trockenpartie 10 und der Veredelungspartie 22 ablaufenden Prozesse installiert ist. Die die tatsächlichen Verhältnisse an der Papiermaschine widerspiegelnden Prozeßdaten können zur Überprüfung und Optimierung derartiger Modelle verwendet werden. Insbesondere dann, wenn die Maschine auf der Grundlage derartiger Modelle gesteuert bzw. geregelt wird, erfolgt die Überprüfung und Anpassung der Modelle in Abhängigkeit von den tatsächlichen Prozeßdaten on-line, um eine kontinuierliche Beeinflussung der Maschine unter Berücksichtigung der Prozeßdaten zu realisieren.

Auf der Grundlage der erfaßten Prozeßdaten und/oder der Ausgangsdaten von Prozeßmodellen erfolgt durch die Auswerteeinheit 16 gegebenenfalls eine Steuerung und/oder Regelung einzelner Maschinenkomponenten in der Trockenpartie 10 und der Veredelungspartie 22, wie durch den Pfeil R in der Figur angedeutet. Grundsätzlich können über die Auswerteeinheit 16 auch an anderen Abschnitten der Papiermaschine, an denen keine in die integrierte Betrachtung eingehenden Daten erfaßt werden, Maschinenkomponenten beaufschlagt werden.

Des weiteren besteht erfindungsgemäß die Möglichkeit zu einer in der Figur durch den Pfeil D angedeuteten Datenübertragung an eine Datenbank zur Speicherung der Prozeßdaten oder über Datenleitungen, beispielsweise unter Einbeziehung des Internet, an externe Empfänger. Auf diese Weise kann eine Ferndiagnose sowie Fernsteuerung bzw. -regelung der Papiermaschine beispielsweise durch den Maschinenhersteller erfolgen.

## Patentansprüche

1. Verfahren zum Betreiben einer Maschine zur Herstellung und/oder Veredelung von Materialbahnen, insbesondere Papierbahnen, bei dem im Bereich zumindest eines Maschinenabschnitts Prozessdaten über wenigstens eine den Herstellungsprozess betreffende Messgröße erfasst und gemeinsam ausgewertet werden, wobei die Prozessdatenerfassung an mehreren Messbereichen (12) erfolgt, die in Prozessrichtung (P) hintereinander angeordnet sind, wobei
Prozessdaten im Bereich einer mehrere Trockengruppen (14) umfassenden Trockenpartie (10) einer Papiermaschine erfasst werden und jeder Trockengruppe (14) jeweils ein zumindest eine Messstelle umfassender Messbereich (12) zugeordnet wird **dadurch gekennzeichnet, dass** eine Messgröße einen charakteristischen Wert eines Siebes betrifft, insbesondere dessen Temperatur, Feuchtigkeit oder Permeab4ilität.

2. Verfahren nach Anspruch 1,
**dadurch gekennzeichnet, dass** die Prozessdatenerfassung wenigstens bezüglich einiger Messbereiche (12) zumindest im wesentlichen gleichzeitig erfolgt.

3. Verfahren nach Anspruch 1 oder 2,
**dadurch gekennzeichnet, dass** die Prozessdatenerfassung im Bereich von Teilabschnitten (14) erfolgt, in denen Maschineneinstellungen insbesondere durch Steuerung und/oder Regelung von Maschinenkomponenten veränderbar sind.

4. Verfahren nach zumindest einem der vorhergehenden Ansprüche, **dadurch gekennzeichnet, dass** Prozessdaten über mehrere unterschiedliche Messgrößen vorzugsweise zumindest im wesentlichen gleichzeitig erfasst werden.

5. Verfahren nach Anspruch 4,
**dadurch gekennzeichnet, dass** die Messgrößen die Maschine, die Materialbahn und die Umgebung betreffen.

6. Verfahren nach zumindest einem der vorhergehenden Ansprüche, **dadurch gekennzeichnet, dass** eine Messgröße einen charakteristischen Papierkennwert betrifft, insbesondere die Feuchtigkeit, die Temperatur, die Dicke oder das Flächengewicht einer Papierbahn.

7. Verfahren nach zumindest einem der vorhergehenden Ansprüche, **dadurch gekennzeichnet, dass** eine Messgröße einen charakteristischen Wert einer Trockenpartie (10) betrifft, insbesondere eine Oberflächeneigenschaft, bevorzugt die Oberflächentemperatur, eines Trockenzylinders oder einer Walze.

8. Verfahren nach zumindest einem der vorhergehenden Ansprüche, **dadurch gekennzeichnet, dass** eine Messgröße einen charakteristischen Wert eines Dampf- und/oder Kondensatsystems einer Trockenpartie (10) betrifft.

9. Verfahren nach zumindest einem der vorhergehenden Ansprüche, **dadurch gekennzeichnet, dass** eine Messgröße einen charakteristischen Wert der Luft, insbesondere deren Temperatur oder Feuchtigkeit, oder einer Luftströmung, insbesondere deren Richtung oder Geschwindigkeit, im Bereich des Maschinenabschnitts betrifft.

10. Verfahren nach zumindest einem der vorhergehenden Ansprüche, **dadurch gekennzeichnet, dass** die Prozessdaten zumindest im wesentlichen ununterbrochen erfasst werden.

11. Verfahren nach zumindest einem der Ansprüche 1 bis 9, **dadurch gekennzeichnet, dass** die Prozessdaten in bevorzugt regelmäßigen Zeitabständen erfasst werden.

12. Verfahren nach zumindest einem der vorhergehenden Ansprüche, **dadurch gekennzeichnet, dass** die Prozessdaten einer Auswerteeinheit (16) zugeführt werden, die zur Überwachung und/oder Beeinflussung des Herstellungsprozesses durch insbesondere kontinuierliche Steuerung und/oder Regelung von Maschinenkomponenten in Abhängigkeit von den Prozessdaten ausgebildet ist.

13. Verfahren nach zumindest einem der vorhergehenden Ansprüche, **dadurch gekennzeichnet, dass** Maschinenkomponenten unabhängig voneinander auf der Grundlage der Prozessdaten gesteuert und/oder geregelt werden.

14. Verfahren nach zumindest einem der vorhergehenden Ansprüche, **dadurch gekennzeichnet, dass** die Prozessdaten zur Durchführung von Wechseln zwischen verschiedenen Prozessarten erfasst und ausgewertet werden, insbesondere von Sortenwechseln in Papiermaschinen.

15. Verfahren nach zumindest einem der vorhergehenden Ansprüche, **dadurch gekennzeichnet, dass** die Prozessdaten zur Lokalisierung von Störungen, insbesondere von fehlerhaften Maschinenkomponenten, verwendet werden.

16. Verfahren nach zumindest einem der vorhergehenden Ansprüche, **dadurch gekennzeichnet, dass** die Prozessdaten in einem den Herstellungsprozess bevorzugt zumindest bezüglich des Maschinenabschnitts beschreibenden Modell verwendet werden.

17. Verfahren nach zumindest einem der vorhergehenden Ansprüche, **dadurch gekennzeichnet, dass** die Prozessdaten an einen räumlich von der Maschine getrennten Ort insbesondere unter Einbeziehung des Internet übertragen werden.

18. Verfahren nach zumindest einem der vorhergehenden Ansprüche, **dadurch gekennzeichnet, dass** die Prozessdaten an einem räumlich von der Maschine getrennten Ort erfasst und/oder ausgewertet werden.

19. Verfahren nach zumindest einem der vorhergehenden Ansprüche, **dadurch gekennzeichnet, dass** die Prozessdaten in einem Reflexionsmessverfahren erfasst werden.

20. Verfahren nach zumindest einem der vorhergehenden Ansprüche, **dadurch gekennzeichnet, dass** die Prozessdaten die Materialbahn betreffen und jeweils in einem Bereich erfasst werden, an dem die Materialbahn geführt oder gestützt ist, insbesondere durch ein Trockensieb, eine Walze oder einen Zylinder.

21. Verfahren nach zumindest einem der vorhergehenden Ansprüche, **dadurch gekennzeichnet, dass** das Längsprofil und/oder der Trocknungsverlauf der Materialbahn vorzugsweise kontinuierlich kontrolliert und/oder geregelt wird, insbesondere durch Regelung der Heizkurve der Trockenpartie und/oder Regelung der einzelnen Trockengruppen, Trockner und/oder Befeuchter.

22. Verfahren nach zumindest einem der vorhergehenden Ansprüche, **dadurch gekennzeichnet, dass** die Prozessdaten in der Trockenpartie (10) an wenigstens zwei Messbereichen (12) in Prozessrichtung (P) hinter der letzten Presse erfasst werden.

23. Verfahren nach zumindest einem der vorhergehenden Ansprüche, **dadurch gekennzeichnet, dass** auf der Grundlage der gemessenen Feuchtigkeit der Materialbahn deren Feuchtquerprofil bevorzugt abschnittsweise geregelt wird, insbesondere durch zonenweise regelbare Trockner, Befeuchter und/oder innerhalb der Pressenpartie (20) mit zumindest einem Dampfblaskasten.

24. Verfahren nach zumindest einem der vorhergehenden Ansprüche, **dadurch gekennzeichnet, dass** auf der Grundlage der gemessenen Feuchtigkeit der Materialbahn deren Feuchtelängsprofil geregelt wird, insbesondere durch Regelung der Heizkurve der Trockenpartie und/oder Regelung der einzelnen Trockengruppen, Trockner und/oder Befeuchter.

25. Verfahren nach zumindest einem der vorhergehenden Ansprüche, **dadurch gekennzeichnet, dass** auf der Grundlage der gemessenen Feuchtigkeit der Materialbahn deren Trocknungsverlauf geregelt wird, insbesondere durch Regelung der Heizkurve der Trockenpartie und/oder Regelung der einzelnen Trockengruppen, Trockner und/oder Befeuchter.

26. Verfahren nach einem der vorhergehenden Ansprüche,
**dadurch gekennzeichnet, dass** die Prozessdaten in einer Prozessdatenbank abgelegt werden, auf die vorzugsweise über das Internet von außen zugreifbar ist.

27. Messsystem zur Durchführung des Verfahrens nach zumindest einem der vorhergehenden Ansprüche mit wenigstens einer Messeinrichtung zum Erfassen von zumindest eine Messgröße betreffenden Prozessdaten an wenigstens einer Messstelle in einem Messbereich (12) und mit einer Auswerteeinheit (16) zur gemeinsamen Auswertung der Prozessdaten, wobei
Messeinrichtungen im Bereich einer mehrere Trockengruppen (14) umfassenden Trockenpartie (10) einer Papiermaschine vorgesehen sind und jeder Trockengruppe (14) jeweils ein zumindest eine Messstelle umfassender Messbereich (12) zugeordnet ist, **dadurch gekennzeichnet, dass** eine Messgröße einen charakteristischen Wert eines Siebes betrifft, insbesondere dessen Temperatur, Feuchtigkeit oder Permeabilität.

28. Messsystem nach Anspruch 27,
**dadurch gekennzeichnet, dass** die Messeinrichtung zum Erfassen von Prozessdaten an mehreren Messstellen in einem Messbereich (12) um eine Achse drehbar ist oder wenigstens zwei jeweils einer Drehbewegung oder einer Linearbewegung entsprechende Freiheitsgrade aufweist.

29. Messsystem nach Anspruch 27 oder 28,
**dadurch gekennzeichnet, dass** die Messeinrichtung zur Messung von Profilen der jeweiligen Messgröße insbesondere etwa senkrecht zur Prozessrichtung (P) bewegbar ist.

## Claims

1. Method for operating a machine for producing and/or finishing webs, in particular paper webs, in which, in the area of at least one machine section, process data about at least one measured variable relating to the production process are acquired and evaluated jointly, the process data acquisition being carried out in a plurality of measuring areas (12) which are arranged one after another in the process direction (P), process data being acquired in the area of a drying section (10) of a paper machine, comprising a plurality of drying groups (14), and each drying group (14) in each case being assigned a measuring area (12) comprising at least one measuring point,
**characterized in that**
one measured variable relates to a characteristic value of a fabric, in particular its temperature, moisture or permeability.

2. Method according to Claim 1,
**characterized in that,** at least with regard to some measuring areas (12), the process data acquisition is carried out at least substantially simultaneously.

3. Method according to Claim 1 or 2,
**characterized in that** the process data acquisition is carried out in the area of subsections (14) in which machine settings can be varied, in particular by means of open-loop and/or closed-loop control of machine components.

4. Method according to at least one of the preceding claims,
**characterized in that** process data about a plurality of different measured variables are preferably acquired at least substantially simultaneously.

5. Method according to Claim 4,
**characterized in that** the measured variables relate to the machine, the web and the environment.

6. Method according to at least one of the preceding claims,
**characterized in that** one measured variable relates to a characteristic paper-specific value, in particular the moisture, the temperature, the thickness or the grammage of a paper web.

7. Method according to at least one of the preceding claims,
**characterized in that** one measured variable relates to a characteristic value of a drying section (10), in particular a surface property, preferably the surface temperature of a drying cylinder or a roll.

8. Method according to at least one of the preceding claims,
**characterized in that** one measured variable relates to a characteristic value of a steam and/or condensate system of a drying section (10).

9. Method according to at least one of the preceding claims,
**characterized in that** one measured variable relates to a characteristic value of the air, in particular its temperature or humidity, or an air flow, in particular its direction or velocity, in the area of the machine section.

10. Method according to at least one of the preceding claims,
**characterized in that** the process data are acquired at least substantially uninterruptedly.

11. Method according to at least one of Claims 1 to 9, **characterized in that** the process data are acquired at preferably regular time intervals.

12. Method according to at least one of the preceding claims,
**characterized in that** the process data are supplied to an evaluation unit (16), which is designed to monitor and/or influence the production process by means in particular of continuous open-loop and/or closed-loop control of machine components as a function of the process data.

13. Method according to at least one of the preceding claims,
**characterized in that** machine components are controlled and/or regulated independently of one another on the basis of the process data.

14. Method according to at least one of the preceding claims,
**characterized in that** the process data are acquired and evaluated in order to carry out changes between various types of process, in particular grade changes in paper machines.

15. Method according to at least one of the preceding claims,
**characterized in that** the process data are used to locate faults, in particular faulty machine components.

16. Method according to at least one of the preceding claims,
**characterized in that** the process data are used in a model describing the production process, preferably at least with respect to the machine section.

17. Method according to at least one of the preceding claims,
**characterized in that** the process data are transmitted to a location separated physically from the machine, in particular by using the Internet.

18. Method according to at least one of the preceding claims,
**characterized in that** the process data are acquired and/or evaluated at a location separated physically from the machine.

19. Method according to at least one of the preceding claims,
**characterized in that** the process data are acquired in a reflection measuring method.

20. Method according to at least one of the preceding claims,
**characterized in that** the process data relate to the web and in each case are acquired in an area in which the web is guided or supported, in particular by a dryer fabric, a roll or a cylinder.

21. Method according to at least one of the preceding claims,
**characterized in that** the longitudinal profile and/or the course of the drying of the web are preferably monitored and/or regulated continuously, in particular by regulating the heating curve of the drying section and/or regulating the individual drying groups, dryers and/or moisteners.

22. Method according to at least one of the preceding claims,
**characterized in that** the process data are acquired in the drying section (10) in at least two measuring areas (12) after the last press in the process direction (P).

23. Method according to at least one of the preceding claims,
**characterized in that,** on the basis of the measured moisture of the web, the transverse moisture profile of the latter is preferably regulated in sections, in particular by means of dryers, moisteners that can be regulated zone by zone and/or within the press section (20) by using at least one steam blower box.

24. Method according to at least one of the preceding claims,
**characterized in that**, on the basis of the measured moisture of the web, the longitudinal moisture profile of the latter is regulated, in particular by regulating the heating curve of the drying section and/or regulating the individual drying groups, dryers and/or moisteners.

25. Method according to at least one of the preceding claims,
**characterized in that,** on the basis of the measured moisture of the web, the course of the drying of the latter is regulated, in particular by regulating the heating curve of the drying section and/or regulating the individual drying groups, dryers and/or moisteners.

26. Method according to one of the preceding claims, **characterized in that** the process data are stored in a process database, to which access can be made from outside, preferably via the Internet.

27. Measuring system for implementing the method according to at least one of the preceding claims, having at least one measuring device for acquiring at least one measured variable relating to process data at at least one measuring point in a measuring area (12), and having an evaluation unit (16) for the joint evaluation of the process data, measuring devices being provided in the area of a drying section (10) of a paper machine, comprising a plurality of drying groups (14), and each drying group (14) in each case being assigned a measuring area (12) comprising at least one measuring point, **characterized in that** one measured variable relates to a characteristic value of a fabric, in particular its temperature, moisture or permeability.

28. Measuring system according to Claim 27, **characterized in that** the measuring device for acquiring process data at a plurality of measuring points in a measuring area (12) can be rotated about an axis or has at least two degrees of freedom in each case corresponding to a rotational movement or a linear movement.

29. Measuring system according to Claim 27 or 28, **characterized in that** the measuring device can be moved, in particular approximately perpendicular to the process direction (P), in order to measure profiles of the respective measured variable.

## Revendications

1. Procédé pour faire fonctionner une machine pour la fabrication et/ou l'amélioration de bandes de matériau, en particulier de bandes de papier, dans lequel, dans la zone d'au moins une section de la machine, des données de processus relatives à au moins une grandeur de mesure concernant le processus de fabrication sont détectées et analysées conjointement, la détection des données s'effectuant sur plusieurs zones de mesure (12) qui sont disposées les unes derrière les autres dans la direction du processus (P),
des données de processus étant détectées dans la zone d'une section de séchage (10) comprenant plusieurs groupes de séchage (14) d'une machine à papier, et à chaque groupe de séchage (14) étant associée à chaque fois une zone de mesure (12) comprenant au moins un point de mesure, **caractérisé en ce qu'**une grandeur de mesure concerne une valeur caractéristique d'une toile, notamment sa température, son humidité ou sa perméabilité.

2. Procédé selon la revendication 1,
**caractérisé en ce que** la détection des données de processus s'effectue au moins essentiellement en même temps au moins sur certaines zones de mesure (12).

3. Procédé selon la revendication 1 ou 2,
**caractérisé en ce que** la détection des données de processus s'effectue dans la zone de sections partielles (14) dans lesquelles des ajustements de la machine, notamment par commande et/ou régulation de composants de la machine, peuvent être modifiés.

4. Procédé selon au moins l'une quelconque des revendications précédentes, **caractérisé en ce que** des données de processus relatives à plusieurs valeurs de processus différentes sont détectées au moins essentiellement simultanément.

5. Procédé selon la revendication 4,
**caractérisé en ce que** les valeurs de mesure concernent la machine, la bande de matériau et l'environnement.

6. Procédé selon au moins l'une quelconque des revendications précédentes, **caractérisé en ce qu'**une grandeur de mesure concerne une valeur caractéristique du papier, en particulier l'humidité, la température, l'épaisseur ou le grammage d'une bande de papier.

7. Procédé selon au moins l'une quelconque des revendications précédentes, **caractérisé en ce qu'**une grandeur de mesure concerne une valeur caractéristique d'une section de séchage (10), notamment une propriété de surface, de préférence la température de surface d'un cylindre de séchage ou d'un rouleau.

8. Procédé selon au moins l'une quelconque des revendications précédentes, **caractérisé en ce qu'**une grandeur de mesure concerne une valeur caractéristique d'un système de vapeur et/ou de condensat d'une section de séchage (10).

9. Procédé selon au moins l'une quelconque des revendications précédentes, **caractérisé en ce qu'**une grandeur de mesure concerne une valeur caractéristique de l'air, en particulier sa température ou son humidité, ou un écoulement d'air, notamment sa direction ou sa vitesse, dans la région de la section de la machine.

10. Procédé selon au moins l'une quelconque des revendications précédentes, **caractérisé en ce que** les données de processus sont détectées au moins essentiellement de manière ininterrompue.

11. Procédé selon au moins l'une quelconque des revendications 1 à 9,
**caractérisé en ce que** les données de processus sont détectées de préférence à intervalles réguliers.

12. Procédé selon au moins l'une quelconque des revendications précédentes, **caractérisé en ce que** les données de processus sont acheminées à une unité d'analyse (16), qui est réalisée pour surveiller et/ou influencer le processus de fabrication par commande et/ou régulation notamment continue de composants de la machine en fonction des données de processus.

13. Procédé selon au moins l'une quelconque des revendications précédentes, **caractérisé en ce que** des composants de la machine sont commandés et/ou régulés indépendamment les uns des autres sur la base des données de processus.

14. Procédé selon au moins l'une quelconque des revendications précédentes, **caractérisé en ce que** les données de processus sont détectées et analysées pour mettre en oeuvre des échanges entre différents types de processus, notamment des échanges de types dans des machines à papier.

15. Procédé selon au moins l'une quelconque des revendications précédentes, **caractérisé en ce que** les données de processus sont utilisées pour la localisation de perturbations, en particulier de composants défectueux de la machine.

16. Procédé selon au moins l'une quelconque des revendications précédentes, **caractérisé en ce que** les données de processus sont utilisées dans un modèle décrivant le processus de fabrication de préférence au moins en ce qui concerne la section de la machine.

17. Procédé selon au moins l'une quelconque des revendications précédentes, **caractérisé en ce que** les données de processus sont transmises à un lieu séparé physiquement de la machine, notamment par Internet.

18. Procédé selon au moins l'une quelconque des revendications précédentes, **caractérisé en ce que** les données de processus sont détectées et/ou analysées en un lieu séparé physiquement de la machine.

19. Procédé selon au moins l'une quelconque des revendications précédentes, **caractérisé en ce que** les données de processus sont détectées dans un procédé de mesure par réflexion.

20. Procédé selon au moins l'une quelconque des revendications précédentes, **caractérisé en ce que** les données de processus concernent la bande de matériau et sont détectées à chaque fois dans une zone sur laquelle la bande de matériau est guidée ou supportée, notamment par une toile de séchage, un rouleau ou un cylindre.

21. Procédé selon au moins l'une quelconque des revendications précédentes, **caractérisé en ce que** le profilé longitudinal et/ou la courbe de séchage de la bande de matériau sont commandés et/ou régulés de préférence en continu, notamment par régulation de la courbe de température de la section de séchage et/ou par régulation des groupes de séchage individuels, des sécheurs et/ou des humidificateurs.

22. Procédé selon au moins l'une quelconque des revendications précédentes, **caractérisé en ce que** les données de processus sont détectées dans la section de séchage (10) dans au moins deux zones de mesure (12) dans la direction du processus (P) derrière la dernière presse.

23. Procédé selon au moins l'une quelconque des revendications précédentes, **caractérisé en ce que** sur la base de l'humidité mesurée de la bande de matériau, son profil transversal d'humidité est régulé de préférence par section, notamment par des dispositifs sécheurs, humidificateurs réglables par zone, et/ou à l'intérieur de la section de presse (20) avec au moins une caisse soufflante à vapeur.

24. Procédé selon au moins l'une quelconque des revendications précédentes, **caractérisé en ce que** sur la base de l'humidité mesurée de la bande de matériau son profil longitudinal d'humidité est régulé, en particulier par régulation de la courbe de chaleur de la section de séchage et/ou régulation des groupes de séchage individuels, du dispositif sécheur et/ou humidificateur.

25. Procédé selon au moins l'une quelconque des revendications précédentes, **caractérisé en ce que** sur la base de l'humidité mesurée de la bande de matériau, sa courbe de séchage est régulée, notamment par régulation de la courbe de chaleur de la section de séchage et/ou régulation des groupes de séchage individuels, du dispositif sécheur et/ou humidificateur.

26. Procédé selon l'une quelconque des revendications précédentes, **caractérisé en ce que** les données de processus sont saisies dans une banque de données de processus, à laquelle on peut accéder de préférence de l'extérieur via l'Internet.

27. Système de mesure pour mettre en oeuvre le procédé selon au moins l'une quelconque des revendications précédentes, comprenant au moins un dispositif de mesure pour détecter des données de processus relatives à au moins une grandeur de mesure en au moins un point de mesure dans une zone de mesure (12) et avec une unité d'analyse (16) pour l'analyse commune des données de processus,
des dispositifs de mesure étant prévus dans la zone d'une section de séchage (10) comprenant plusieurs groupes de séchage (14) d'une machine à papier et chaque groupe de séchage (14) étant associé à chaque fois à une zone de mesure (12) comprenant au moins un point de mesure, **caractérisé en ce qu'**une grandeur de mesure concerne une valeur caractéristique d'une toile, notamment sa température, son humidité ou sa perméabilité.

28. Système de mesure selon la revendication 27, **caractérisé en ce que** le dispositif de mesure pour la détection des données de processus au niveau de plusieurs points de mesure dans une zone de mesure (12) peut tourner autour d'un axe ou au moins présente deux degrés de liberté correspondant à chaque fois à un mouvement de rotation ou à un mouvement linéaire.

29. Système de mesure selon la revendication 27 ou 28, **caractérisé en ce que** le dispositif de mesure pour la mesure de profils de la grandeur de mesure respective peut être déplacé notamment approximativement perpendiculairement à la direction du processus (P).
